# EUROPÄISCHE PATENTSCHRIFT

(11) **EP 0 982 478 B1**
(45) Veröffentlichungstag und Bekanntmachung des Hinweises auf die Patenterteilung: **07.01.2004**
(21) Anmeldenummer: 99114778.6
(22) Anmeldetag: 28.07.1999
(51) Int. Cl.: F01L 9/04

(54) **Elektromagnetischer Aktuator zur Betätigung eines Gaswechselventils einer Brennkraftmaschine**
Electromagnetic actuator for driving a valve in an internal combustion engine
Actionneur electromagnetique pour commander une soupape de moteur à combustion interne

(30) Priorität: 21.08.1998 DE 19838101
(43) Veröffentlichungstag der Anmeldung: 01.03.2000
(73) Patentinhaber: Bayerische Motoren Werke Aktiengesellschaft, 80788 München (DE)
(72) Erfinder: Luchner, Clemens, 85598 Baldham (DE); Grudno, Adelbert, Dr., 82194 Gröbenzell (DE); Wiesemann, Johann, 80992 München (DE); Hundt, Wolfgang, Dr., 81247 München (DE); Wittmann, Markus, 84079 Bruckberg (DE); Scholler, Michael, 85521 Ottobrunn (DE)

(56) Entgegenhaltungen:
- EP-A- 0 406 443
- DE-A- 19 646 937
- DE-U- 29 706 491
- DE-U- 29 712 502

## Beschreibung

Die Erfindung bezieht sich nach dem Oberbegriff des Patentanspruches 1 auf einen elektromagnetischen Aktuator zur Betätigung eines Gaswechselventils einer Brennkraftmaschine, bei dem beiderseits eines huboszillierend antreibbaren Ankers vorgesehene Schaltmagnete in einer mehrteiligen, der maschinenseitigen Anordnung dienenden Trageinrichtung angeordnet sind, und die Schaltmagnete Spulenkerne mit Ausnehmungen für Magnetspulen umfassen.

Ein derartiger Aktuator ist beispielsweise aus der DE 196 46 938 A bekannt, wobei die Schaltmagnete derart gestaltet sind, daß die Magnetspulen vollständig in den Spulenkemen integriert sind. Damit ist in nachteiliger Weise die für den magnetischen Fluß wesentliche Fläche der Spulenkerne durch die integrierten Magnetspulen reduziert. Weiter nachteilig ist, daß die in den Magnetspulen anfallende Wärme sowohl über die Spulenkerne unmittelbar als auch über die Trageinrichtung mittelbar an die Umgebung abzuführen ist. Auch das Dokument DE 29706491U zeigt eine detaillierte Geometrie eines Aktuators.

Der Erfindung liegt die Aufgabe zugrunde, unter wesentlicher Beibehaltung der äußeren Abmessungen der Trageinrichtung größerflächige Spulenkerne mit verringerter Wärmebelastung durch die Magnetspulen aufzuzeigen.

Diese Aufgabe ist mit dem Patentanspruch 1 dadurch gelöst, daß in einer vereinzelte, beabstandet angeordnete Stützträger umfassenden Trageinrichtung geblechte Spulenkerne zwischen den Stützträgern jeweils mit deren Innenseiten flächig auf wärmeleitenden Anschlag angeordnet sind, und daß in den Spulenkernen lediglich abschnittsweise verlaufend angeordneten Magnetspulen über außenseitig um die Stützkörper verlaufend angeordnete Abschnitte geschlossen sind.

Mit dem erfindungsgemäß abschnittsweise außerhalb des jeweiligen Spulenkernes gewählten Verlauf der zugehörigen Magnetspule ist in vorteilhafter Weise die durchflutete Fläche des Spulenkernes für einen erhöhten magnetischen Fluß bei gleicher elektrischer Leistungsaufnahme der Magnetspule erhöht, wobei in weiterer vorteilhafter Weise mit den in der freien Umgebung außenseitig an der Trageinrichtung verlaufenden Abschnitten der Magnetspule der Wärmeeintrag in den Spulenkern wesentlich reduziert ist und dieser Wärmeeintrag erfindungsgemäß über einen flächig auf wärmeleitenden Anschlag an den Innenseiten der Stützträger angeordneten Spulenkern vorteilhaft schnell abgeleitet ist.

Im Hinblick auf ein vorteilhaftes Zusammenwirken von Wärmeleitungsübergängen wird in Weiterbildung der Erfindung vorgeschlagen, daß die Trageinrichtung ein rahmenartiges Gehäuse mit über Quertraversen einstückig verbundenen, beabstandeten Stützträgern ist, die der Länge nach verlaufende Ausnehmungen für Spannmittel aufweisen und die ferner quer zur Hubrichtung des Ankers zwischen den Quertraversen geteilt und für eine maschinenseitige Anordnung des Aktuators relativ zueinander gesichert über die Spannmittel gegeneinander verspannt angeordnet sind, und weiter die Spulenkerne zusätzlich mit den Quertraversen in wärmeleitender Verbindung stehen.

Diese vorteilhafte Ausgestaltung zeigt eine besonders großflächige Wärmeübergangs-Anordnung jedes Spulenkernes mit jedem etwa hälftigen Gehäuse-Teil auf. In weiterer Ausgestaltung des vorbeschriebenen rahmenartigen Gehäuses wird weiter vorgeschlagen, daß die Magnetspulen über hoch zugfeste, wärmeleitende Spulenkörper mit Vorspannung spannbandartig auf den geteilten, außenseitig verrundeten Stützträgern angeordnet sind, wobei deren elastischer Nachgiebigkeit mittels den zwischen den jeweiligen Stützträgern auf Anschlag angeordneten Spulenkernen entgegengewirkt ist.

Mit dieser erfindungsgemäßen gegenseitigen Abstützung kann eine Magnetspule über ihren Spulenkörper mit relativ hoher Vorspannung an den Stützträgem angeordnet werden, was einer guten Wärmeabfuhr aus der Magnetspule über den spannbandartig angeordneten Spulenkörper in das Gehäuse ergibt, ohne daß dieses einer nachteiligen Verformung unterliegt.

Weiter ermöglicht die Erfindung anhand der Magnetspulen mit außenseitig des Gehäuses verlaufend angeordneten Abschnitten und damit großflächig zwischen den Stützkörpern ausbildbaren Spulenkernen in weiterer vorteilhafter Ausgestaltung einen großflächigen Anker dadurch, daß dieser in seiner Gestalt im wesentlichen auf die durch die jeweiligen Maße von Quertraversen und Stützträgem bestimmten Abmessungen der Spulenkerne abgestellt ist, wobei der massiv oder in Blechlamellen-Ausführung ausgebildete Anker mit einem Stößel in antriebsfester Verbindung steht, der über in den Quertraversen fluchtend angeordneten, von den Spulenkernen gesonderten Führungen gleitbeweglich geführt ist.

Mit dem großflächigen Anker sind in vorteilhafter Weise bei gleicher elektrischer Leistung größere Kräfte erzielt, wobei zur klemmfreien Führung des Ankers über den Stößel dieser über weit beabstandet in den Quertraversen angeordneten Führungen geführt ist. Ein Klemmen des Stößels bzw. des Ankers bei einem Kaltstart der Brennkraftmaschine ist damit sicher vermieden.

In einer ersten, vorteilhaften Weiterbildung des rahmenartigen Gehäuses ist weiter vorgeschlagen, daß dieses in Druckguß aus einer Leichtmetall-Legierung ausgebildet ist, und die aus Kernblechen mit keramischer Beschichtung gebildeten Spulenkerne mittels partieller Abdeckung in der Druckgußform angeordnet und mittels formschlüssigem Eingriff von Schiebern in den Magnetspulen-Ausnehmungen abgedeckt mit eingegossen sind, wobei die Spulenkerne zumindest mit der jeweiligen Quertraverse formschlüssig verbunden sind.

Mit dieser beschriebenen Ausgestaltung ist eine vorteilhaft hoch belastbare Verbindung jedes Spulenkernes mit der jeweiligen Quertraverse des Aktuator-Gehäuses aufgezeigt, die in weiterer vorteilhafter Weise einer guten Wärmefortleitung dient.

In weiterer Ausgestaltung des rahmenartigen Aktuator-Gehäuses ist bezüglich einer vereinfachten Fertigung mit kompakter Anordnung der Magnetspulen des weiteren vorgeschlagen, daß mittels der in die Ausnehmungen der Spulenkerne eingeführten Schieber der Druckgußform ferner in jedem Stützträger Schlitze für die Magnetspulen mit ihren außenseitig um die Mittelteile der Stützträger verlaufend angeordneten Abschnitte ausgebildet sind, wobei die einteilig und mehrfach geschlitzt gegossenen Stützträger im wesentlichen mittig zwischen den Quertraversen spanabhebend getrennt oder bruchgetrennt sind, und in jedem Mittelteil der Stützträger die Ausnehmung für das Spannmittel zur maschinenseitigen Anordnung des Aktuators angeordnet ist.

Mit der erfindungsgemäßen Anordnung der Magnetspulen an den beispielsweise von Schraubbolzen zur Aktuator-Befestigung an der Brennkraftmaschine durchsetzten Mittelteile der Stützträger ist in dem geteilten Gehäuse-Verband eine stabile Lagesicherung der Magnetspulen erzielt.

Die Erfindung kann auch in einem anders gestalteten Gehäuse verwirklicht werden, wobei das rahmenartige Gehäuse aus einer Leichtmetall-Legierung gebildet ist und jeder Spulenkern mit der benachbarten Quertraverse als auch mit den auf Anschlag anliegenden, hälftig langen Stützträgern mittels Kleben fest verbunden ist, wobei die Stützträger geschlitzt oder ungeschlitzt gestaltet sind.

Die geklebte Anordnung der Spulenkerne an den hälftigen Gehäuse-Teilen weist Fertigungsvorteile auf. Vorzugsweise finden zur guten Wärmeableitung insbesondere wärmeleitende Kleber Anwendung. Weiter ist mit dieser Befestigungs-Anordnung durch ungeschlitzte Stützträger ein einfacher auszubildendes Aktuator-Gehäuse realisierbar.

Bei dem vorgenannten Gehäuse mit Klebeanordnung der Spulenkerne ist darauf zu achten, daß jeder geklebte Spulenkern mit einem auf das Wärmedehnungsmaß des Leichtmetall-Gehäuses abgestimmten Schrumpfmaß zwischen den Stützträgern angeordnet ist. Diese Schrumpf-Anordnung der Spulenkerne zwischen den Stützträgern hat bei richtiger Bemessung den Vorteil, daß bei erheblicher Ausdehnung des Leichtmetall-Gehäuses gegenüber dem geblechten Spulenkern keine der Klebestellen durch eine nachteilige Zugbelastung beansprucht ist.

Schließlich kann jedes der vorgenannten Gehäuse aus einer übereutektischen Alu-Silizium-Legierung gebildet sein, wobei die von den Spulenkernen gesonderten Führungen des Anker-Stößels in den Quertraversen des Aktuator-Gehäuses als Bohrungen ausgebildet sind, in denen nach einer Feinbearbeitung mittels Honen und/oder Ätzen den Stößel gleitbeweglich tragende Silizium-Kristalle freigelegt sind.

Diese Ausgestaltung findet bevorzugt Anwendung bei einem durch Bruchtrennen hälftig geteilten Aktuator-Gehäuse, dessen hälftige Teile über die Bruchtrennflächen wiederholt paßgenau spielfrei gefügt werden können.

Die Erfindung ist anhand eines in der Zeichnung schematisch dargestellten Beispiels eines elektromagnetischen Aktuators beschrieben. Es zeigt
- Figur 1: einen erfindungsgemäßen Aktuator in Seitenansicht mit teilweisem Längsschnitt, und
- Figur 2: den Aktuator im Querschnitt gemäß der Linie II-II in Figur 1,
- Figur 3: einen Querschnitt des Aktuators gemäß der Linie III-III in Figur 2,

- Figur 4: einen Aktuator mit einem zum Bruchtrennen abgewandelten Gehäuse, und
- Figur 5: einen Querschnitt durch dieses Gehäuse gemäß der Linie IV-IV in Figur 4.

Bei einem elektromagnetischen Aktuator 1, 1' zur Betätigung eines nicht gezeigten Gaswechselventils einer nicht dargestellten Brennkraftmaschine sind beiderseits eines huboszillierend antreibbaren Ankers 2 vorgesehene Schaltmagnete 3 und 4 in einer mehrteiligen, der maschinenseitigen Anordnung dienenden Trageinrichtung 5 angeordnet, wobei die Schaltmagnete 3 und 4 Spulenkerne 6 und 7 mit Ausnehmungen 8 für Magnetspulen 9 und 10 umfassen.

Um unter Beibehaltung der äußeren Abmessungen der Trageinrichtung 5 größtmögliche Spulenkerne 6 und 7 mit guter Wärmeabführung zur Trageinrichtung 5 aufzuzeigen, wird erfindungsgemäß vorgeschlagen, daß in einer vereinzelte, beabstandet angeordnete Stützträger 11, 11' bzw. 22, 22' umfassenden Trageinrichtung 5 geblechte Spulenkerne 6 und 7 zwischen den Stützträgern 11, 11' bzw. 22, 22' jeweils mit deren Innenseiten 12, 12' flächig auf wärmeleitenden Anschlag angeordnet sind, und daß in den Spulenkemen 6 und 7 lediglich abschnittsweise verlaufend angeordnete Magnetspulen 9 und 10 über außenseitig um die Stützträger 11, 11' bzw. 22, 22' verlaufend angeordnete Abschnitte 9' und 10' geschlossen sind.

Diese erfindungsgemäße Anordnung ist vorzugsweise in einer Trageinrichtung 5 verwirklicht, die jeweils ein rahmenartiges Gehäuse 13 bzw. 13' mit über Quertraversen 14, 14' einstückig verbundenen, beabstandeten Stützträgern 11, 11' bzw. 22, 22' ist, wobei die vorgenannten Stützträger der Länge nach verlaufende Ausnehmungen 15 für Spannmittel wie z.B. Schraubbolzen aufweisen und die Stützträger 11, 11' bzw. 22, 22' ferner quer zur Hubrichtung des Ankers 2 zwischen den Quertraversen 14, 14' geteilt und für eine maschinenseitige Anordnung des Aktuators 1 bzw. 1' relativ zueinander gesichert über die Spannmittel wie z.B. Schraubbolzen gegeneinander verspannt angeordnet sind, und weiter die Spulenkerne 6 und 7 jeweils zusätzlich mit den Quertraversen 14, 14' bei 16, 16' in wärmeleitender Verbindung stehen.

Bei beiden Aktuatoren 1 und 1' gemäß den Figuren 1 und 4 bzw. in deren Gehäusen 13 und 13' sind jeweils die Magnetspulen 9 und 10 über hoch zugfeste, wärmeleitende Spulenkörper 17, 17' mit Vorspannung spannbandartig auf den geteilten, außenseitig verrundeten Stützträgern 11 und 11' bzw. auf den ungeteilten, außenseitig verrundeten Stützträgern 22, 22' angeordnet, wobei deren elastischer Nachgiebigkeit mittels den zwischen den jeweiligen Stützträgem 11, 11' und 22, 22' auf Anschlag angeordneten Spulenkernen 6 und 7 entgegengewirkt ist.

Weiter ist bei beiden Gehäusen 13 und 13' jeweils der Anker 2 in seiner Gestalt im wesentlichen auf die durch die jeweiligen Maße von Quertraversen 14 und 14' und Stützträgern 11, 11' bzw. 22, 22' bestimmten Abmessungen der Spulenkerne 6, 7 abgestellt, wobei der entweder massiv ausgebildete oder in Blechlamellen ausgebildete Anker 2 mit einem Stößel 18 in antriebsfester Verbindung steht, der über in den Quertraversen 14, 14' fluchtend angeordneten, von den Spulenkernen 6 und 7 gesonderten Führungen 19, 19' gleitbeweglich geführt ist.

Die beiden Aktuatoren 1 und 1' unterscheiden sich durch unterschiedliche Gestaltungen der Gehäuse 13 und 13'. So ist ein Vorschlag darauf gerichtet, daß das rahmenartige Gehäuse 13 in Druckguß aus einer Leichtmetall-Legierung ausgebildet ist, und die aus Kernblechen mit keramischer Beschichtung gebildeten Spulenkerne 6 und 7 mittels partieller Abdeckung in der Druckgußform angeordnet und mittels formschlüssigem Eingriff von Schiebern in den Magnetspulen-Ausnehmungen 8 abgedeckt mit eingegossen sind, wobei die Spulenkerne 6 und 7 zumindest mit der jeweiligen Quertraverse 14 und 14' zur Wärmeableitung ebenfalls formschlüssig verbunden sind.

Die vorbeschriebene Ausgestaltung ermöglicht es ferner, daß mittels der in die Ausnehmungen 8 der Spulenkerne 6, 7 eingeführten Schieber der Druckgußform ferner in jedem Stützträger 11 und 11' Schlitze 20, 20' für die Magnetspulen 9 und 10 mit ihren außenseitig um die Mittelteile 21, 21' der Stützträger 11, 11' verlaufend angeordneten Abschnitte 9' und 10' ausgebildet sind, wobei die einteilig und mehrfach geschlitzt gegossenen Stützträger 11, 11' im wesentlichen mittig zwischen den Quertraversen 14, 14' vorzugsweise spanabhebend getrennt sind. Für eine Vormontage oder der endgültigen Anordnung des Aktuators 1 an der nicht gezeigten Brennkraftmaschine sind in jedem Mittelteil 21, 21' der Stützträger 11, 11' Ausnehmungen 15 für das Spannmittel wie z.B. den Schraubbolzen vorgesehen.

Gemäß einer in Figur 4 aufgezeigten Abwandlung ist das rahmenartige Gehäuse 13' zwar ebenfalls aus einer Leichtmetall-Legierung gebildet, jedoch ist hierbei vorgesehen, daß jeder Spulenkern 6, 7 mit der benachbarten Quertraverse 14, 14' als auch mit den auf Anschlag anliegenden, hälftig langen Stützträgern 22, 22' mittels Kleben fest verbunden ist, wobei die Stützträger 22, 22' einteilig und somit ungeschlitzt gestaltet sind. Diese Ausgestaltung des Gehäuses 13' läßt eine Trennung der Stützträger 22, 22' zwischen den Quertraversen 14 und 14' im mittleren Bereich durch Bruchtrennen zu. Mit den durch eine gezackte Linie in Figur 4 versinnbildlichten Bruchtrennflächen sind spielfreie Paßflächen erzielt, die im Hinblick auf die fluchtend gebohrten Führungen 19 und 19' in den Quertraversen 14 und 14' vorteilhaft sind für eine klemmfreien Betrieb des Stößels 18.

Um nachteilige Zugspannungen in den Klebeverbindungen zwischen den Spulen 6 und 7 und dem aus Leichtmetall gebildeten Gehäuse 13' aufgrund unterschiedlicher Wärmedehnungen zu vermeiden, ist jeder geblechte Spulenkern 6 und 7 mit einem auf das Wärmedehnungsmaß des Leichtmetall-Gehäuses 13' abgestimmten Schrumpfmaß zwischen den Stützträgern 22 und 22' angeordnet.

Schließlich kann jedes der vorgenannten Aktuator-Gehäuse 13 und 13' aus einer übereutektischen Alu-Silizium-Legierung gebildet sein, wobei die von den Spulenkernen 6 und 7 gesonderten Führungen 19 und 19' des Anker-Stößels 18 in den Quertraversen 14 und 14' des jeweiligen Gehäuses 13, 13' als Bohrungen ausgebildet sind, in denen nach einer Feinbearbeitung mittels Honen und/oder Ätzen den Stößel 18 gleitbeweglich tragende Si-Kristalle freigelegt sind. Mit dieser Ausgestaltung sind vorzugsweise gesonderte Gleitbuchsen vermieden.

## Patentansprüche

1. Elektromagnetischer Aktuator (1, 1') zur Betätigung eines Gaswechselventils einer Brennkraftmaschine,
- bei dem beiderseits eines huboszillierend antreibbaren Ankers (2) vorgesehene Schaltmagnete (3, 4) in einer mehrteiligen, der maschinenseitigen Anordnung dienenden Trageinrichtung (5) angeordnet sind, und die Schaltmagnete (3, 4) Spulenkerne (6, 7) mit Ausnehmungen (8) für Magnetspulen (9, 10) umfassen, in dem
- in der vereinzelte, beabstandet angeordnete Stützträger (11, 11'; 22, 22') umfassenden Trageinrichtung (5) geblechte Spulenkerne (6, 7) zwischen den Stützträgern (11, 11'; 22, 22') jeweils mit deren Innenseiten (12, 12') flächig auf wärmeleitenden Anschlag angeordnet sind, **dadurch gekennzeichnet,**
- **daß** die in den Spulenkernen (6, 7) lediglich abschnittsweise verlaufend angeordneten Magnetspulen (9, 10) über außenseitig um die Stützträger (11, 11', 22, 22') verlaufend angeordnete Abschnitte (9', 10') geschlossen sind.

2. Aktuator nach Anspruch 1, **dadurch gekennzeichnet,**
- **daß** die Trageinrichtung (5) ein rahmenartiges Gehäuse (13, 13') mit über Quertraversen (14, 14') einstückig verbundenen, beabstandeten Stützträgern (11, 11', 22, 22') ist, die
- der Länge nach verlaufende Ausnehmungen (15) für Spannmittel aufweisen und die ferner
- quer zur Hubrichtung des Ankers (2) zwischen den Quertraversen (14, 14') geteilt und für eine maschinenseitige Anordnung des Aktuators (1, 1') relativ zueinander gesichert über die Spannmittel gegeneinander verspannt angeordnet sind, und weiter
- die Spulenkerne (6, 7) zusätzlich mit den Quertraversen (14, 14') in wärmeleitender Verbindung (bei 16, 16') stehen.

3. Aktuator nach Anspruch 1 und 2, **dadurch gekennzeichnet,**
- **daß** die Magnetspulen (9, 10) über hoch zugfeste, wärmeleitende Spulenkörper (17, 17') mit Vorspannung spannbandartig auf den außenseitig verrundeten Stützträgem (11, 11', 22, 22') angeordnet sind, wobei deren
- elastischer Nachgiebigkeit mittels den zwischen den jeweiligen Stützträgern (11, 11'; 22, 22') auf Anschlag angeordneten Spulenkernen (6, 7) entgegengewirkt ist.

4. Aktuator nach den Ansprüchen 1 bis 3, **dadurch gekennzeichnet,**
- **daß** der Anker (2) in seiner Gestalt im wesentlichen auf die durch die jeweiligen Maße von Quertraversen (14, 14') und Stützträgem (11, 11', 22, 22') bestimmten Abmessungen der Spulenkerne (6, 7) abgestellt ist und
- in Massivausbildung oder in Blechlamellen-Ausführung mit einem Stößel (18) in antriebsfester Verbindung steht, der
- über in den Quertraversen (14, 14') fluchtend angeordneten, von den Spulenkernen (6, 7) gesonderten Führungen (19, 19') gleitbeweglich geführt ist.

5. Aktuator nach den Ansprüchen 1 bis 4, **dadurch gekennzeichnet,**
- **daß** das rahmenartige Gehäuse (13) in Druckguß aus einer Leichtmetall-Legierung gebildet ist und
- die aus Kernblechen mit keramischer Beschichtung gebildeten Spulenkerne (6, 7) mittels partieller Abdeckung in der Druckgußform angeordnet und mittels formschlüssigem Eingriff von Schiebern in den Magnetspulen-Ausnehmungen (8) abgedeckt mit eingegossen sind, wobei
- die Spulenkerne (6, 7) zumindest mit der jeweiligen Quertraverse (14, 14') formschlüssig verbunden sind.

6. Aktuator nach Anspruch 5, **dadurch gekennzeichnet,**
- **daß** mittels der in den Ausnehmungen (8) der Spulenkerne (6, 7) eingeführten Schieber der Druckgußform ferner in jedem Stützträger (11, 11') Schlitze (20, 20') für die Magnetspulen (9, 10) mit ihren außenseitig um die Mittelteile (21, 21') der Stützträger (11, 11') verlaufend angeordneten Abschnitten (9', 10') ausgebildet sind, wobei
- die einteilig und mehrfach geschlitzt gegossenen Stützträger (11, 11') im wesentlichen mittig zwischen den Quertraversen (14, 14') spanabhebend getrennt oder bruchgetrennt sind, und
- in jedem Mittelteil (21, 21') der Stützträger (11, 11') die Ausnehmung (15) für das Spannmittel angeordnet ist.

7. Aktuator nach den Ansprüchen 1 bis 4, **dadurch gekennzeichnet,**
- **daß** das rahmenartige Gehäuse (13') aus einer Leichtmetall-Legierung gebildet ist, und
- **daß** jeder Spulenkern (6, 7) mit der benachbarten Quertraverse (14, 14') als auch mit den auf Anschlag anliegenden, hälftig langen Stützträgern (22, 22') mittels Kleben fest verbunden ist, wobei
- die Stützträger geschlitzt oder ungeschlitzt gestaltet sind.

8. Aktuator nach Anspruch 7, **dadurch gekennzeichnet, daß** jeder geblechte Spulenkern (6, 7) mit einem auf das Wärmedehnungsmaß des Leichtmetall-Gehäuses (13') abgestimmten Schrumpfmaß zwischen den Stützträgern (22, 22') angeordnet ist.

9. Aktuator nach einem oder mehreren der Ansprüche 5 bis 8, **dadurch gekennzeichnet,**
- **daß** das Aktuator-Gehäuse (13, 13') aus einer übereutektischen Alu-Si-Legierung gebildet ist und
- **daß** die von den Spulenkernen (6, 7) gesonderten Führungen (19, 19') des Anker-Stößels (18) in den Quertraversen (14, 14') des Gehäuses (13, 13') als Bohrungen ausgebildet sind, in denen
- nach einer Feinbearbeitung mittels Honen und/oder Ätzen den Stößel (18) gleitbeweglich tragende Si-Kristalle freigelegt sind.

## Claims

1. An electromagnetic actuator (1, 1') for operating a gas change valve of an internal combustion engine,
- wherein switching magnets (3, 4) provided on each side of an armature (2) drivable in an oscillating stroke are disposed in a multipart bearing device (5) for arrangement on the same side as the engine, and
- the switching magnets (3, 4) comprise coil cores (6, 7) with recesses (8) for magnet coils (9, 10), wherein
- in the bearing device (5), which comprises individual spaced-apart bracing members (11, 11'; 22, 22'), metal-plated coil cores (6, 7) are disposed between the bracing members (11, 11'; 22, 22') and their inner sides (12, 12') abut flat against one another so as to conduct heat,
**characterised in that**
- the magnet coils (9, 10), which extend only partly in the coil cores (6, 7), are closed by portions (9', 10') extending externally around the bracing members (11, 11', 22, 22').

2. An actuator according to claim 1, **characterised in that**
- the bearing device (5) is a frame-like casing (13, 13') with bracing members (11, 11', 22, 22') spaced apart and integrally connected by cross-members (14, 14'), and
- formed with longitudinal recesses (15) for clamping means and
- divided transversely to the direction of the stroke of the armature (2) between the transverse members (14, 14') and secured relative to one another and clamped to one another by the clamping means in order to position the actuator (1, 1') on the same side as the engine, wherein
- the coil cores (6, 7) are also connected (at 16, 16') to the transverse members (14, 14') in order to conduct heat.

3. An actuator according to claims 1 and 2, **characterised in that**
- the magnet coils (9, 10) are secured with prestress by highly tension-resistant strap-like heat-conducting coil members (17, 17') on the bracing members (11, 11', 22, 22') which are externally rounded, wherein
- the elastic flexibility thereof is counteracted by the coil cores (6, 7), which abut between the respective bracing members (11, 11'; 22, 22').

4. An actuator according to claims 1 to 3, **characterised in that**
- the shape of the armature (2) is substantially adapted to the dimensions of the coil cores (6, 7), which are determined by the size of the transverse members (14, 14') and bracing members (11, 11', 22, 22') and
- is solid or made of sheet metal and firmly connected for drive purposes to a push rod (18), which
- is guided for sliding in guides (19, 19') which are aligned in the transverse members (14, 14') and are separate from the coil cores (6, 7).

5. An actuator according to claims 1 to 4, **characterised in that**
- the frame-like casing (13) is a light-metal alloy die-casting and
- the coil cores (6, 7), which are made of ceramically coated metal sheets, are partially covered in the die-casting mould and are covered and integrally cast by positive engagement of bolts in the recesses (8) in the magnet coils, wherein
- the coil cores (6, 7) are positively connected at least to the respective transverse members (14, 14').

6. An actuator according to claim 5, **characterised in that**
- slots (20, 20') for the magnet coils (9, 10) and the portions (9', 10') thereof extending externally around the middle parts (21, 21') of the bracing members (11, 11') are formed in each bracing member (11, 11') by the bolts of the die-casting mould inserted into the recesses (8) in the coil cores (6, 7), wherein
- the one-piece multi-slotted cast bracing members (11, 11') are separated by machining or fracturing substantially centrally between the cross-members (14, 14'), and
- the recess (15) for the clamping means is disposed in each middle part (21, 21') of the bracing members (11, 11').

7. An actuator according to claims 1 to 4, **characterised in that**
- the frame-like casing (13') is made of a light-metal alloy and
- each coil core (6, 7) is firmly stuck to the neighbouring transverse member (14, 14') and to the abutting half-length bracing members (22, 22'), wherein
- the bracing members are optionally slotted.

8. An actuator according to claim 7, **characterised in that** each metal-plated coil core (6, 7) is disposed between the bracing members (22, 22') with an allowance for shrinkage adapted to the thermal expansion coefficient of the light-metal casing (13').

9. An actuator according to one or more of claims 5 to 8, **characterised in that**
- the actuator casing (13, 13') is made of a hyper-eutectic aluminium-silicon alloy and
- the guides (19, 19') of the armature push rod (18), separate from the coil cores (6, 7) are in the form of bores in the cross-members (14, 14') of the casing (13, 13'), wherein
- silicon crystals slidably bearing the push rod (18) are exposed after precision machining of the bores by honing and/or etching.

## Revendications

1. Actionneur électromagnétique (1, 1') destiné à l'actionnement d'une soupape d'échange de gaz d'un moteur à combustion interne,
- dans lequel, des deux côtés d'un induit (2) pouvant être entraîné par levée oscillante, des aimants de commutation (3, 4) sont prévus dans un dispositif de support (5) en plusieurs parties servant d'agencement côté moteur, et
- les aimants de commutation (3, 4) comprennent des noyaux de bobine (6, 7) avec évidements (8) pour bobines magnétiques (9, 10),
- dans le dispositif de support (5) comprenant des supports d'appui (11, 11' ; 22, 22') distincts espacés, se trouvent des noyaux de bobine (6, 7) feuilletés entre les supports d'appui (11, 11' ; 22, 22'), les côtés intérieurs (12, 12') de ceux-ci étant chaque fois à plat sur une butée conductrice de la chaleur,
**caractérisé en ce que**
- les bobines magnétiques (9, 10) agencées uniquement de manière échelonnée dans les noyaux de bobine (6, 7) sont enfermées par des sections (9', 10') courant à l'extérieur autour des supports d'appui (11, 11' ; 22, 22').

2. Actionneur selon la revendication 1,
**caractérisé en ce que**
- le dispositif de support (5) est un boîtier de type cadre (13, 13') avec des supports d'appui (11, 11' ; 22, 22') espacés reliés d'un seul tenant au moyen de traverses transversales (14, 14'), qui
- présentent des évidements (15) évoluant dans le sens de la longueur comme moyens de serrage et qui, en outre,
- sont divisés de manière transversale par rapport à la direction de levée de l'induit (2) entre les traverses transversales (14, 14') et fixés pour un agencement côté moteur de l'actionneur (1, 1') relativement serrés l'un vers l'autre, par les moyens de serrage l'un contre l'autre, et en outre
- les noyaux de bobine (6, 7) sont en liaison de conduction thermique (à 16, 16') en plus avec les traverses transversales (14, 14') .

3. Actionneur selon la revendication 1 et 2,
**caractérisé en ce que**
- les bobines magnétiques (9, 10) sont agencées, à la manière d'un collier tendeur avec précontrainte, par le biais de corps de bobine (17, 17') conducteurs de la chaleur très résistants à la traction sur les supports d'appui (11, 11' ; 22, 22') arrondis à l'extérieur,
- leur souplesse élastique étant contrecarrée au moyen des noyaux de bobine (6, 7) agencés entre chaque support d'appui (11, 11' ; 22, 22') sur la butée.

4. Actionneur selon les revendications 1 à 3,
**caractérisé en ce que**
- l'induit (2) est, dans sa configuration, configuré essentiellement en fonction des dimensions des noyaux de bobine (6, 7) déterminées par les mesures respectives des traverses transversales (14, 14') et des supports d'appui (11, 11' ; 22, 22'), et
- l'induit (2) configuré massif ou réalisé en lamelles de tôles est relié en entraînement solidaire à une tige 18 qui est
- guidée en glissement au moyen de guides (19, 19') séparés des noyaux de bobine (6, 7) et affleurant dans les traverses transversales (14, 14').

5. Actionneur selon les revendications 1 à 4,
**caractérisé en ce que**
- le boîtier de type cadre (13) est coulé par pression, en un alliage de métal léger, et
- les noyaux de bobine (6, 7) formés en tôles de noyau avec revêtement céramique sont agencés au moyen d'une couverture partielle dans le moule de coulée sous pression et sont coulés recouverts en même temps par prise en complémentarité de forme à l'aide de coulisseaux dans les évidements (8) des bobines magnétiques,
- les noyaux de bobine (6, 7) étant reliés par complémentarité de forme au moins à la traverse transversale (14, 14') correspondante.

6. Actionneur selon la revendication 5,
**caractérisé en ce que**
- au moyen des coulisseaux du moule de coulée sous pression introduits dans les évidements (8) des noyaux de bobine (6, 7), on forme en outre dans chaque support d'appui (11 et 11'), des fentes (20, 20') pour les bobines magnétiques (9, 10) avec leurs sections (9', 10') courant à l'extérieur autour des parties centrales (21, 21') des supports d'appui (11, 11'),
- les supports d'appui (11, 11') coulés d'une seule pièce et plusieurs fois fendus étant séparés ou séparés par rupture au centre entre les traverses transversales 14, 14' de préférence par enlèvement de copeaux, et
- dans chaque pièce centrale (21, 21') des supports d'appui (11, 11') l'évidement (15) est agencé pour les moyens de serrage.

7. Actionneur selon les revendications 1 à 4,
**caractérisé en ce que**
- le boîtier de type cadre (13') est en un alliage de métal léger, et
- chaque noyau de bobine (6, 7) est solidement fixé au moyen de colle à la traverse transversale (14, 14') voisine et aux supports d'appui (22, 22') mi-longs reposant sur la butée,
- les supports d'appui étant configurés fendus ou non fendus.

8. Actionneur selon la revendication 7,
**caractérisé en ce que**
chaque noyau de bobine (6, 7) feuilleté est agencé avec une dimension réduite, entre les supports d'appui (22 et 22'), réglée sur la mesure de dilatation thermique du boîtier en métal léger (13').

9. Actionneur selon l'une ou plusieurs des revendications 5 à 8,
**caractérisé en ce que**
- le boîtier de l'actionneur (13, 13') est en alliage d'aluminium-silicium hypereutectique, et
- les guides (19, 19') de la tige-induit (18) séparés des noyaux de bobine (6, 7) sont configurés dans les traverses transversales (14, 14') du boîtier (13, 13') en trous, dans lesquels
- un traitement d'affinage par superfinition et/ou décapage libère les cristaux de silicium portant par glissement coulissant la tige (18).
